# EUROPÄISCHE PATENTSCHRIFT

(11) **EP 0 407 335 B1**
(45) Veröffentlichungstag und Bekanntmachung des Hinweises auf die Patenterteilung: **22.12.1993**
(21) Anmeldenummer: 90810416.9
(22) Anmeldetag: 08.06.1990
(51) Int. Cl.: D03C 9/00

(54) **Webmaschine mit schwenkbarem Betätigungswerkzeug für Schaftkupplungen**
Loom with pivoting actuating member for shaft coupling elements
Métier à tisser avec organe de manoeuvre pivotant pour les éléments de couplage des cadres

(30) Priorität: 07.07.1989 CH 2544/89
(43) Veröffentlichungstag der Anmeldung: 09.01.1991
(73) Patentinhaber: SULZER RÜTI AG, CH-8630 Rüti (CH)
(72) Erfinder: Peter, Hans, CH-8404 Winterthur (CH)
(74) Vertreter: Hammer, Bruno, Dr.

(56) Entgegenhaltungen:
- DE-A- 2 656 380
- FR-A- 2 466 543

## Beschreibung

Die Erfindung betrifft eine Webmaschine mit Webschäften und Stossstangen, mit welchen die Webschäfte gekuppelt sind, wobei die Stossstangen in Verbindung mit einem Schafttrieb stehen und die Stossstangen und Schäfte je ein Kupplungsteil besitzen, welche Kupplungsteile im gekuppelten Zustand formschlüssig ineinandergreifend insgesamt die Schaftkupplung bilden, und mit einem schwenkbaren Betätigungswerkzeug zum Schliessen oder Öffnen der Kupplungen, wobei das Betätigungswerkzeug schwenkbar im Gestell der Webmaschine gelagert ist.

Eine derartige Einrichtung ist in der deutschen Offenlegungsschrift Nr. 2656380 beschrieben. Das Betätigungswerkzeug wird im wesentlichen durch eine Stange mit ovalem Querschnitt gebildet und greift in eine Aussparung des schafttriebseitigen Kupplungsteils an der Stossstange ein, wenn die Schäfte gekuppelt bzw. von der Stossstange entkuppelt werden sollen. Das Betätigungswerkzeug wird dabei um 90° geschwenkt, wobei es aufgrund des ovalen Querschnittes zwei elastische Schenkel der Stossstange auseinanderdrückt.

Nachdem die Schäfte zwischen die geöffneten Schenkel der Stossstange eingefahren sind, wird das Betätigungswerkzeug um 90° weiter gedreht bzw. zurückgedreht, so dass die Kupplung geschlossen ist.

Nach dem Ankuppeln der Schäfte muss das Betätigungswerkzeug aus der Webmaschine entfernt werden, da es eine Vertikalverschiebung der Stossstangen verhindert.

Es ist die Aufgabe der Erfindung, eine Webmaschine mit einem Betätigungswerkzeug für die Schaftkupplungen zu schaffen, welches nicht Bestandteil der Webmaschine ist und eine raumsparende Konstruktion der Schaftkupplung erlaubt.

Diese Aufgabe wird erfindungsgemäss dadurch gelöst, dass das Betätigungswerkzeug ein erstes und zweites Betätigungsmittel aufweist, die so gekoppelt sind, dass beide bezüglich eines gemeinsamen Schwenkzentrums diametral gegenüberliegend angeordnet und bewegbar sind und sich beidseits der Kupplungen zwischen den Webschäften und Stossstangen erstrecken, wobei das erste Betätigungsmittel in einer Schwenkbewegung von aussen gegen die Schaftkupplung bewegbar ist, um diese zu schliessen und das zweite Betätigungsmittel in einer entgegengesetzt gerichteten Schwenkbewegung von aussen gegen die Schaftkupplung bewegbar ist, um diese zu öffnen.

Durch die Erfindung ist es möglich, die Schäfte gleichzeitig ohne Kraftanstrengung anzukuppeln oder abzukuppeln. Die Ausführung des Betätigungswerkzeuges gestattet eine platzsparende Konstruktion der Kupplungsteile, da die Betätigungsmittel ausserhalb der Schaftkupplung angeordnet sind.

Das Betätigungswerkzeug kann ferner eine Antriebswelle und eine damit drehfest verbundene Kurbelwange aufweisen, das beidseits von der Antriebswelle absteht und an den freien Enden mit dem ersten bzw. zweiten Betätigungsmittel verbunden ist.

Um das Schliessen und Öffnen der Schaftkupplung zu gewährleisten, kann eine zweite Kurbelwange von der ersten Kurbelwange beabstandet und an seinen freien Enden mit dem ersten und zweiten Betätigungsmittel zu einem Rahmen verbunden sein, der die zwischen den Webschäften und den Stosstangen angeordneten Schaftkupplungen umgreift.

Die Betriebssicherheit kann verbessert werden, wenn ein Lagerzapfen an der zweiten Kurbelwange befestigt ist, der mit der Antriebswelle fluchtet.

Es ist von Vorteil, wenn das Betätigungsmittel eine Achse und eine Mehrzahl von Rollen aufweist, die auf der Achse drehbeweglich angeordnet und jeweils mit einer einzelnen Schaftkupplung in und ausser Wirkverbindung bringbar sind, und dass Verbindungslaschen vorgesehen sind, die zwischen benachbarten Rollen angeordnet und mit den Achsen verbunden sind.

Dadurch bildet das Betätigungswerkzeug einen verwindungssteifen Rost, in dessen Zwischenräumen die Schaftkupplungen bewegbar sind. Das Betätigungswerkzeug kann innerhalb der Webmaschine stationär angeordnet sein, da es in eine Ruhestellung mit horizontal gerichteten Verbindungslaschen gestellt werden kann in der die Vertikalbewegung der Stossstangen nicht behindert wird. In dieser Stellung kann es als Führungselement für einzelne Stosstangen, welche nicht an Schäfte angekuppelt sind, dienen. Die Antriebswelle der Betätigungswerkzeuge innerhalb einer Webmaschine können durch einen Antrieb, z.B. mit Ketten, untereinander und mit einem Stellantrieb verbunden sein, wobei der Stellantrieb im Schafttriebsaggregat der Webmaschine angeordnet ist.

Es kann eine Antriebsvorrichtung für das Betätigungswerkzeug vorgesehen werden, welche Vorrichtung eine Stelleinrichtung, ein mit dem Betätigungswerkzeug drehfest verbundenes Antriebsrad und ein mit der Stelleinrichtung und dem Antriebsrad in Wirkverbindung stehendes Übertragungsmittel aufweist. Damit kann in vorteilhafter Weise das An- bzw. Abkuppeln der Webschäfte erleichtert werden.

Die Erfindung wird im folgenden anhand der Figuren näher beschrieben. Es zeigen
- Fig. 1: eine Ansicht der Kupplungsteile vor dem Einkuppeln bzw. nach dem Auskuppeln, teilweise geschnitten,
- Fig. 2: eine perspektivische Darstellung der wichtigsten Elemente gemäss Figur 1,
- Fig. 3: eine Ansicht der Kupplungsteile im gekuppelten Zustand,
- Fig. 3a: ein Detail des Kupplungselementes,
- Fig. 3b: eine Seitenansicht der Anordnung gemäss Fig. 3,
- Fig. 4: eine perspektivische schematische Darstellung des Betätigungswerkzeuges,
- Fig. 5: einen schematischen Ueberblick der Anordnung gemäss der Erfindung,
- Fig. 6: einen perspektivischen Ueberblick über den gesamten Schafttrieb mit den Betätigungswerkzeugen jeweils für eine Gruppe von Schaftkupplungen und
- Fig. 6a: das Betätigungswerkzeug mit Zwischenlamellen.
- Fig. 7a,b: eine Schaftkupplung mit einem besonderen Sicherungselement.

In Figur 1 ist unten am Webschaft 1 über einem Träger 15 ein Paar Laschen 11, 11' befestigt, welche einen Bolzen 12 tragen, auf welchem sich das schaftseitige Kupplungsteil 10 befindet. Es weist unten eine Aussparung 10' sowie eine Tasche 14 mit Auflageflächen 14' und 14'' auf. Das Kupplungsteil 10 kann mit dem Webschaft 1 gemäss Richtung des Pfeils A senkrecht in das Kupplungselement 3 eingefahren werden. Das Kupplungselement besteht aus zwei Kupplungskeilen 31 und 31', welche von zwei Deckplatten 30 und 30' zusammengehalten werden. In Figur 1 ist nur die hintere Deckplatte 30 zu sehen, da das Kupplungselement 3 im Schnitt ohne vordere Deckplatte 30' gezeichnet ist. Die Kupplungskeile 30, 31 sind mit den Deckplatten 30, 30' fest verbunden, z.B. durch Buckelschweissung an den Verbindungsstellen 32. Die Platten 30 und 30' sind kreisrund, wobei jeweils ausserhalb der Kupplungskeile 31, 31' Segmente abgeschnitten sind, und haben eine zentrale Bohrung, welche eine Lagerfläche 27 auf einem Bolzen 23 bildet. Der Bolzen 23 sitzt in einer Bohrung eines Vorsprungs 20' am schafttriebseitigen Kupplungsteil 20. Der Lagerpunkt 26 des Kupplungselements 3 am unteren Kupplungsteil 20 ist also der Drehpunkt des Kupplungselements 3. Es kann durch ein Betätigungswerkzeug 5 in verschiedene Positionen gebracht werden. In Figur 1 ist das Betätigungswerkzeug 5 in Richtung des Pfeiles C gegen den Uhrzeigersinn verschwenkt worden, wobei sich das untere Kupplungsteil 20 in Offenstellung befindet. Unten am Kupplungsteil 20 ist eine Stossstange 21, welche die Hubbewegungen des Schafttriebs gemäss Figur 5 zum Schaft überträgt. Die Kupplungskeile 31 bzw. 31' haben Eingriffsflächen 35, 36 bzw. 35', 36', mit welchen sie mit Auflageflächen 14', 14'' nach Einfahren des oberen Kupplungsteils 20 im Eingriff sind. Das wird durch eine Bewegung des Betätigungswerkzeugs 5 gemäss Pfeil B in Schliesstellung gebracht.

Zur deutlicheren Darstellung ist in Figur 2 die Situation gemäss Figur 1 nochmals perspektivisch dargestellt, wobei nur die hintere Platte 30 des Kupplungselements 3, welche deckungsgleich mit der vorderen nicht gezeichneten Platte 30' ist, zu sehen ist. Ebenso ist nur die hintere Lasche 11, welche deckungsgleich mit einer vorderen Lasche 11' ist, gezeichnet, welche einerseits am Träger 15, der mit dem Schaft 1 verbunden ist, befestigt ist, andererseits den Bolzen 12 trägt.

In Figur 3 sind die Kupplungsteile 10 und 20 sowie das Kupplungselement 3 im geschlossenen Zustand gezeichnet. Eine Schnappkupplung 33 gemäss Figur 3a greift im geschlossenen Zustand der Kupplungsteile 10 und 20 über die Stosstange 21, wodurch die Betriebsstellung der Kupplung gesichert ist. In der Betriebsstellung wird das Betätigungswerkzeug 5 so verschwenkt, dass die Rolle 51' des Betätigungswerkzeugs 5 in der strichpunktierten Lage in Figur 3 ist. Figur 3b stellt eine Seitenansicht der Anordnung dar, wobei insbesondere die Laschen 11 und 11' zu sehen sind, welche das schaftseitige Kupplungselement 10 tragen, sowie die Platten 30 und 30', welche die Kupplungskeile 31 und 31' zusammenhalten. Die ganze Anordnung ist sehr schlank ausgeführt, da in einer Webmaschine bis zu etwa 20 Schäfte nebeneinander angeordnet sein müssen.

In Figur 4 wird das Betätigungswerkzeug 5 schematisch dargestellt. Es besteht im wesentlichen aus einer Antriebswelle 53, welche mit einem pneumatischen Stellantrieb 55 verbunden ist, einer Kurbelwange 54, welche mit der Antriebswelle 53 drehfest verbunden ist, sowie Achsen 52 und 52', welche Rollen 51, 51' tragen. Mittels des Stellantriebs 55 kann das Betätigungswerkzeug 5 in Richtung der Pfeile B, C verschwenkt werden. Die Leitungen 56, 56' dienen zur Zufuhr von Druckluft.

Nachdem beim Artikelwechsel in der Webmaschine die Schäfte 1 gemäss Figur 5 durch ein Hubgerät in die Webmaschine eingesetzt worden sind, muss der Weber zum Ankuppeln der Schäfte lediglich einen Befehl in das Steuergerät 6 der nicht gezeichneten Webmaschine eingeben, damit der Stellantrieb 55 das Betätigungswerkzeug 5 in Schliessstellung verschwenkt. Somit sind sämtliche eingelegten Schäfte 1 mit den Stossstangen 21 des Schafttriebs 2 gekoppelt. Die Stossstangen 21 sind über Winkelhebel 22 mit Schubstangen 25 des Schafttriebes verbunden, welche ihrerseits von der nicht gezeichneten Schaftmaschine der Webmaschine betätigt werden.

Wie aus der Figur 3 hervorgeht, werden Zugkräfte in der Stossstange 21 von einem Kupplungsteil 10 auf das andere Kupplungsteil 20 mittels des Kupplungselements 3 an den Eingriffsflächen 36 und 36' übertragen, während Stosskräfte von einem Kupplungsteil 10 auf das andere Kupplungsteil 20 im Bereich der Aussparung 10 bzw. des Vorsprunges 20' übertragen werden.

In Figur 6 ist eine perspektivische Darstellung des Schafttriebs der Webmaschine mit dem Betätigungswerkzeug gemäss der Erfindung zu sehen. Die Webschäfte 1 sitzen zwischen zwei Schaftführungen 112, welche im Gestell 110 der Webmaschine untergebracht sind. Die Kupplungen 9 zwischen den Webschäften 1 und den Stossstangen 21 werden von den Betätigungswerkzeugen 5 umfasst. Das Betätigungswerkzeug gemäss der Erfindung kann auch für andere Ausführungsarten von Schaftkupplungen verwendet werden, bsw. für eine Schaftkupplung nach dem deutschen Patent DE 3 541 042 C1 (Grob). Das Betätigungswerkzeug 5 ist drehfest mit einem Antriebsrad 59' verbunden, welches von einem Uebertragungsglied 59, z. B. einer Kette, mit einem zweiten Antriebsrad 59' und dieses mit einem Stellantrieb 55 im Schafttriebsaggregat 21' verbunden ist. Der Stellantrieb kann entweder von Hand oder mit einem strichpunktiert angedeuteten Antriebsmotor 55' betätigt werden. Die Stossstangen 21 werden über Winkelhebel 28, diese mittels Schubstangen 29 vom Schafttriebsagregat 21 in Bewegung versetzt.

Figur 6a zeigt das Betätigungswerkzeug 5 in seiner Ausführungsform als Führungsrost 5'. Von der Antriebswelle 53 aus erstreckt sich quer dazu die Kurbelwange 54, in welches die Achsen 52, 52' sitzen. Diese wiederum tragen Rollen bzw. Teilrollen 51'', zwischen welchen jeweils Verbindungslaschen 58 angeordnet sind, welche fest mit den Achsen 52 und 52' verbunden sind. Am anderen Ende der Achsen 52 und 52' ist eine zweite Wange 54', welche mit einer Achse 57' verbunden ist, wobei letztere mit der Antriebswelle 53 fluchtet. Das Betätigungswerkzeug bildet so einen verwindungssteifen Rost, wobei die Teilrollen 51'' als Betätigungsmittel für die Kupplungsteile 10 und 20 dienen.

Figur 7a stellt eine offene Schaftkupplung dar, die mit einem besondern Sicherungselement 40 versehen ist, das die Funktion der Schnappkupplung 33 in Figur 3a übernimmt. Das Sicherungselement 40 besteht aus zwei Teilen 41 und 42, die gelenkig an der Stelle k miteinander verbunden sind. Das Teil 41 ist an der Stelle g beweglich mit dem schafttriebseitigen Kupplungsteil 20 verbunden und das Teil 42 ist an der Stelle d beweglich mit der Platte 30 verbunden. An der Stelle f des Teils 42 setzt eine Zugfeder 43 an, die eine Verbindung zur Stelle g des Teils 41 herstellt. Dank dieser Feder 43 weist das Sicherungselement 40 zwei stabile Stellungen auf, nämlich die Knicklage und die Strecklage, zwischen denen es hin- und herwechseln kann, wobei es eine Totpunktlage passiert. In der Totpunktlage, in der die Feder 43 am stärksten gespannt ist, liegen die drei Stellen f, k und g auf einer Geraden. Bei der offenen Schaftkupplung ist das Sicherungselement 40 in der Knicklage.

Nach Einschieben des schaftseitigen Kupplungsteils 10 in die offene Schaftkupplung (Pfeil A) und durch Verschwenken des Betätigungswerkzeugs 5 (Pfeil B) lässt sich die Kupplung schliessen; bei der damit verbundenen Drehbewegung des Kupplungselementes 3 wird das Sicherungselement 40 in die Totpunktlage gestreckt, wonach es in die Strecklage umschnappt. Die geschlossene Schaftkupplung ist in Figur 7b dargestellt. Dort ist auch gezeigt, wie zum öffnen der Kupplung das Betätigungswerkzeug 5 verschwenkt wird (Pfeil C), dabei auf einen seitlichen Fortsatz des Teils 42 drückt und dadurch das Sicherungselement 40 veranlasst, von der dargestellten Strecklage wieder in die Knicklage zu wechseln, wobei dieser Übergang zusammen mit der Drehbewegung des Kupplungselementes 3 stattfindet.

## Patentansprüche

1. Webmaschine mit einem Gestell (110), Webschäften (1), einem Schaftantriebsaggregat (21'), einem mit dem Schaftantriebsaggregat verbundenen Schafttrieb (2) und mit Stossstangen (21), die mit dem Schafttrieb in Verbindung stehen und mit den Webschäften kuppelbar sind, wobei die Webschäfte und Stossstangen je einen Kupplungsteil besitzen, welche Kupplungsteile im gekuppelten Zustand formschlüssig ineinandergreifend insgesamt die Schaftkupplung (9) bilden und mit einem schwenkbaren Betätigungswerkzeug (5,5') zum Schliessen und Öffnen der Schaftkupplungen (9), welches Betätigungswerkzeug schwenkbar im Gestell gelagert ist, dadurch gekennzeichnet, dass das Betätigungswerkzeug (5,5')ein erstes und zweites Betätigungsmittel (51,51',51'') aufweist, die so gekoppelt sind, dass beide bezüglich eines gemeinsamen Schwenkzentrums (52,52') diametral gegenüberliegend angeordnet und bewegbar sind und sich beidseits der Kupplungen zwischen den Webschäften (1) und Stossstangen (21) erstrecken, wobei das erste Betätigungsmittel (51,51'') in einer Schwenkbewegung (B) von aussen gegen die Schaftkupplung (9) bewegbar ist, um diese zu schliessen und das zweite Betätigungsmittel (51,51') in einer entgegengesetzt gerichteten Schwenkbewegung (C) von aussen gegen die Schaftkupplung (9) bewegbar ist, um diese zu öffnen.

2. Webmaschine nach Anspruch 1 dadurch gekennzeichnet, dass das Betätigungswerkzeug (5,5') ferner eine Antriebswelle (53) und ein damit drehfest verbundene Kurbelwange (54) aufweist, das beidseits von der Antriebswelle (53) absteht und an den freien Enden mit dem ersten bzw. zweiten Betätigungsmittel (51,51',51'',) verbunden ist.

3. Webmaschine nach einem der Ansprüche 1 oder 2 gekennzeichnet durch eine zweite Kurbelwange (54'), das von der ersten Kurbelwange(54) beabstandet und an seinen freien Enden mit dem ersten und zweiten Betätigungsmittel (51, 51',51'') zu einem Rahmen verbunden ist, der die zwischen den Webschäften (1) und den Stossstangen (21) angeordneten Schaftkupplungen (9) umgreift.

4. Webmaschine nach Anspruch 3 dadurch gekennzeichnet, dass ein Lagerzapfen (57) an der zweiten Kurbelwange (54') befestigt ist, der mit der Antriebswelle (53) fluchtet.

5. Webmaschine nach einem der Ansprüche 1 bis 3 dadurch gekennzeichnet, dass das Betätigungsmittel eine Achse (52,52') und mindestens eine Rolle (51,51',51'') umfasst, die auf der Achse drehbeweglich angeordnet und mit den Schaftkupplungen (9) in und ausser Wirkverbindung bringbar ist.

6. Webmaschine nach einem der Ansprüche 1 bis 3 dadurch gekennzeichnet, dass das Betätigungsmittel eine Achse (52,52') und eine Mehrzahl von Rollen (51'') aufweist, die auf der Achse drehbeweglich angeordnet und jeweils mit einer einzelnen Schaftkupplung (9) in und ausser Wirkverbindung bringbar sind, und dass Verbindungslaschen (58) vorgesehen sind, die zwischen benachbarten Rollen (51'') angeordnet und mit den Achsen (52,52') verbunden sind.

7. Webmaschine nach einem der Ansprüche 1 bis 3 gekennzeichnet durch eine Antriebsvorrichtung für das Betätigungswerkzeug (5,5'), welche Vorrichtung eine Stelleinrichtung (55), ein mit dem Betätigungswerkzeug (5,5') drehfest verbundenes Antriebsrad (59') und ein mit der Stelleinrichtung und dem Antriebsrad in Wirkverbindung stehendes Übertragungsmittel (59) aufweist.

8. Webmaschine nach Anspruch 7 dadurch gekennzeichnet, dass die Stelleinrichtung (55) im Schafttriebsaggregat (21') angeordnet ist.

9. Webmaschine nach Anspruch 7 dadurch gekennzeichnet, dass das Übertragungsmittel eine Kette (59) ist.

10. Webmaschine nach Anspruch 1 dadurch gekennzeichnet, dass die Schaftkupplung für mindestens einen Webschaft ein zwischen dem schafttriebseitigen Kupplungsteil (20) und dem Kupplungselement (3) wirkendes Sicherungselement (40) aufweist, das aus zwei gelenkig verbundenen Teilen (41, 42) und einer Feder (43) besteht und das zwischen einer Strecklage und einer Knicklage über eine Totpunktlage beim Öffnen beziehungsweise Schliessen der Schaftkupplung hin- und herwechselt.

## Claims

1. A loom having a frame (110), heddle frames (1), a shedding motion unit (21'), a shedding motion (2) connected to the shedding motion unit, and having push rods (21) connected to the shedding motion and adapted to be coupled to the heddle frames, the heddle frames and push rods each having a coupling member, which coupling members in the coupled state interengage positively and together form the heddle frame coupling (9), and having a pivotable actuating tool (5, 5') to close and open the heddle frame couplings (9), which actuating tool is pivotably mounted in the frame, characterised in that the actuating tool (5, 5') comprises a first and a second actuating means (51, 51', 51'') so coupled that the two are disposed diametrically opposite one another with respect to a common pivot centre (52, 52') and are movable and extend on either side of the couplings between the heddle frames (1) and push rods (21), the first actuating means (51, 51'') being movable in a pivoting movement (B) from outside towards the heddle frame coupling (9) in order to close the latter and the second actuating means (51, 51') being movable in an oppositely directed pivoting movement (C) from outside towards the heddle frame coupling (9) in order to open the same.

2. A loom according to claim 1, characterised in that the actuating tool (5, 5') also comprises a drive shaft (53) and co-rotatably connected thereto a crank web (54) which extends on both sides of the drive shaft (53) and is connected at the free ends to the first and second actuating means (51, 51', 51'').

3. A loom according to claim 1 or 2, characterised by a second crank web (54') which is spaced from the first crank web (54) and at its free ends is connected to the first and second actuating means (51, 51', 51'') to form a frame which engages around the heddle frame couplings (9) disposed between the heddle frames (1) and the push rods (21).

4. A loom according to claim 3, characterised in that a spindle (57) is secured to the first crank web (54') and is in line with the drive shaft (53).

5. A loom according to any one of claims 1 to 3, characterised in that the actuating means comprises a spindle (52, 52') and at least one roller (51, 51', 51'') which is disposed rotatably on the spindle and is adapted to be operatively connected to and disconnected from the heddle frame couplings (9).

6. A loom according to any one of claims 1 to 3, characterised in that the actuating means comprises a spindle (52, 52') and a plurality of rollers (51'') disposed rotatably on the spindle and each being adapted to be operatively connected to and disconnected from an individual heddle frame coupling (9) and in that connecting links (58) are provided which are disposed between adjacent rollers (51'') and are connected to the spindles (52, 52').

7. A loom according to any one of claims 1 to 3, characterised by a drive mechanism for the actuating tool (5, 5'), such mechanism comprising an adjusting device (55), a drive wheel (59') co-rotatably connected to the actuating tool (5, 5'), and a transmission means (59) operatively connected to the adjusting device and to the drive wheel.

8. A loom according to claim 7, characterised in that the adjusting device (55) is disposed in the shedding motion unit (21').

9. A loom according to claim 7, characterised in that the transmission means is a chain (59).

10. A loom according to claim 1, characterised in that the heddle frame coupling for at least one heddle frame comprises a locking element (40) acting between the coupling element (3) and the coupling member (20) on the heddle motion side, said locking element (40) consisting of two pivotally connected parts (41, 42) and a spring (43), and, on opening and closing of the heddle frame coupling, reciprocating between an extended position and a bent position by way of a dead-centre position.

## Revendications

1. Métier à tisser comportant un bâti (110), des lames de tissage (1), un groupe d'entraînement de lame (21'), un mécanisme de lame (2) relié au groupe d'entraînement de lame et comportant des tiges de butée (21) qui sont reliées au mécanisme de lame et qui peuvent être accouplées avec les lames de tissage, dans lequel les lames et les tiges de butée possèdent chacune une pièce d'accouplement, lesquelles pièces d'accouplement, à l'état accouplé, forment ensemble, en s'emboîtant les unes dans les autres, l'accouplement de lame (9) et comportant un outil d'actionnement (5, 5') pivotant pour fermer et ouvrir les accouplements de lame (9), lequel outil d'actionnement est monté pivotant dans le bâti, caractérisé en ce que l'outil d'actionnement (5, 5') comporte un premier et un second moyens d'actionnement (51, 51', 51'') qui sont accouplés de manière que tous deux soient diamétralement opposés par rapport à un centre de pivotement (52, 52') commun et déplaçables et de manière qu'ils s'étendent de part et d'autre des accouplements entre les lames de tissage (1) et les tiges de butée (21), le premier moyen d'actionnement (51, 51'') étant déplaçable dans un mouvement de pivotement (B) de l'extérieur vers l'accouplement de lame (9), afin de fermer celui-ci et le second moyen d'actionnement (51, 51') étant déplaçable dans un mouvement de pivotement (C) de sens opposé, de l'extérieur vers l'accouplement de lame (9), afin d'ouvrir celui-ci.

2. Métier à tisser selon la revendication 1, caractérisé en ce que l'outil d'actionnement (5, 5') comporte en outre un arbre d'entraînement (53) et un flasque de manivelle (54) solidaire en rotation avec cet arbre, qui dépasse des deux côtés de l'arbre d'entraînement (53) et qui est relié à ses extrémités libres avec respectivement le premier et le second moyens d'actionnement (51, 51', 51'').

3. Métier à tisser selon l'une des revendications 1 ou 2, caractérisé par un second flasque de manivelle (54'), qui est espacé du premier flasque de manivelle (54) et qui est relié à ses extrémités libres, avec le premier et le second moyens d'actionnement (51, 51', 51''), pour former un cadre qui entoure les accouplements de lame (9) placés entre les lames de tissage (1) et les tiges de butée (21).

4. Métier à tisser selon la revendication 3, caractérisé en ce qu'un pivot (57) est fixé sur le second flasque de manivelle (54') et est aligné avec l'arbre d'entraînement (53).

5. Métier à tisser selon l'une des revendications 1 à 3, caractérisé en ce que le moyen d'actionnement comporte un axe (52, 52') et au moins un galet (51, 51', 51'') qui est mobile en rotation sur l'axe et qui peut être amené en liaison active avec les accouplements de lame (9) et désolidarisé de ceux-ci.

6. Métier à tisser selon l'une des revendications 1 à 3, caractérisé en ce que le moyen d'actionnement comporte un axe (52, 52') et une pluralité de galets (51'') qui sont montés mobiles en rotation sur l'axe, et qui peuvent être amenés chacun en liaison active avec un seul accouplement de lame (9) et désolidarisés de celui-ci, et en ce que sont prévues des éclisses de liaison (58) qui sont placées entre des galets (51'') voisins et qui sont reliées avec les axes (52, 52').

7. Métier à tisser selon l'une des revendications 1 à 3, caractérisé par un dispositif d'entraînement pour l'outil d'actionnement (5, 5'), lequel dispositif comporte un dispositif de réglage (55), une roue d'entraînement (59') solidaire en rotation avec l'outil d'actionnement (5, 5') et un moyen de transmission (59), en liaison active avec le dispositif de réglage et la roue d'entraînement.

8. Métier à tisser selon la revendication 7, caractérisé en ce que le dispositif de réglage (55) est monté dans le groupe d'entraînement de lame (21').

9. Métier à tisser selon la revendication 7, caractérisé en ce que le moyen de transmission est une chaîne (59).

10. Métier à tisser selon la revendication 1, caractérisé en ce que l'accouplement de lame comporte, pour au moins une lame de tissage, un élément de blocage (40) agissant entre la pièce d'accouplement (20), côté mécanisme de lame, et l'élément d'accouplement (3), lequel élément de blocage est constitué de deux pièces (41, 42) reliées articulées et d'un ressort (43) et alterne entre une position tendue et une position pliée, en passant par une position de point mort, lors de l'ouverture ou de la fermeture de l'accouplement de lame.
